# EUROPÄISCHE PATENTSCHRIFT

(11) **EP 2 866 612 B1**
(45) Veröffentlichungstag und Bekanntmachung des Hinweises auf die Patenterteilung: **26.08.2020**
(21) Anmeldenummer: 13747950.7
(22) Anmeldetag: 28.06.2013
(51) Int. Cl.: A47B 88/00

(54) **SCHUBLADE**
DRAWER
TIROIR

(30) Priorität: 02.07.2012 AT 7342012
(43) Veröffentlichungstag der Anmeldung: 06.05.2015
(73) Patentinhaber: Julius Blum GmbH, 6973 Höchst (AT)
(72) Erfinder: NETZER, Emanuel, 6973 Höchst (AT); GASSER, Ingo, 6973 Höchst (AT); GRIMM, Matthias, 6844 Altach (AT); KAMPL, Markus, 6850 Dornbirn (AT); EINSLE, Verena, 6858 Schwarzach (AT)
(74) Vertreter: Torggler & Hofinger Patentanwälte
(86) Internationale Anmeldenummer: PCT/AT2013/000108
(87) Internationale Veröffentlichungsnummer: WO 2014/005164

(56) Entgegenhaltungen:
- WO-A1-03/024274
- WO-A1-2013/120894
- DE-U1- 9 419 760
- DE-U1- 20 312 304
- DE-U1-202008 009 396

## Beschreibung

Die vorliegende Erfindung betrifft eine Schublade mit einem Dekorelement mit den Merkmalen des Oberbegriffs des Anspruchs 1 sowie ein Verfahren zur Montage des Dekorelements mit den Merkmalen des Oberbegriffs des Anspruchs 14.

Eine Schublade mit Dekorelement geht beispielsweise aus der EP 2 145 562 A1 hervor.

Nachteilig an der dort gezeigten Schublade ist, dass die Montage des Dekorelementes zusammen mit der Montage der Schublade erfolgen muss, bzw. dass das Dekorelement in der montierten Schublade nur durch weitreichende Demontage der Schublade ausgetauscht werden kann.

Gattungsgemäße Schubladen gehen beispielsweise aus der DE 203 12 304 U1, der WO 03/024274 A1 oder der DE 20 2008 009396 U1 hervor. Die in diesen Schriften vorgeschlagenen Halterungen für Dekorelemente sind jedoch entweder unnötig komplex oder zeigen einen unnötig großen Einfluss auf die Optik des Dekorelementes.

Aufgabe der Erfindung ist es, eine Schublade bereitzustellen, bei der die einfache Montage sowie der einfache Austausch des Dekorelements möglich ist.
Diese Aufgabe wird durch eine Schublade mit den Merkmalen des Anspruchs 1 und einem Verfahren mit den Merkmalen des Anspruchs 14 gelöst.
Dies geschieht zum einen, indem die Halterungen für das Dekorelement so gestaltet sind, dass das Dekorelement bei montiertem Zustand der Schublade in die montierte Position gebracht werden kann und dort durch Kraft- oder Formschluss gehalten wird. In der EP 2 145 562 A1 muss für die Montage bzw. Demontage des Dekorelements zumindest eine Schraube angezogen bzw. gelöst werden. Ist bei der Schublade eine Reling vorhanden, muss diese in der dortigen Lösung nach dem Dekorelement montiert werden. Bei einem Wechsel des Dekorelementes muss demzufolge die Reling demontiert werden.

Zweitens wird durch das Vorsehen eines Halteteils zwischen Seitenwand und Dekorelement und eines davon gesonderten Halteteils zwischen Dekorelement und Relingstrebe der zweiten Halterung eine aufgeräumte Optik erzielt, bei der das Dekorelement alleine im Vordergrund steht.

Weitere vorteilhafte Ausführungsformen der Erfindung sind in den abhängigen Ansprüchen definiert.
In einer Ausführungsform der Erfindung kann die erste Halterung als Halteteil zwischen Seitenwand und Dekorelement ausgeführt sein. Erfindungsgemäß weist die Schublade eine Relingstrebe auf. Dabei ist ein Halteteil zwischen Dekorelement und Relingstrebe in Kombination mit einem gesonderten Halteteil zwischen Seitenwand und Dekorelement vorgesehen.
Hierbei kann es vorgesehen sein, dass das Halteteil zwischen Dekorelement und Relingstrebe eine Haltezunge aufweist, welche in eine Ausnehmung der Relingstrebe eingreift.
Es kann weiterhin vorgesehen sein, dass diese Haltezunge eine Biegung um annähernd 90° oder mehr aufweist.
Es kann auch vorgesehen sein, dass die Ausnehmung als Langloch ausgebildet ist, dessen Breite im Wesentlichen der Breite der Haltezunge entspricht, wobei das Langloch eine Verbreiterung aufweist, die durch Verschieben der Haltezunge den Austritt der Haltezunge aus dem Langloch erlaubt.
Bevorzugt ist hier eine Ausführungsform, bei der durch ein federnd ausgebildetes Schnappelement die Haltezunge in dem Langloch arretierbar ist.
Des Weiteren ist vorgesehen, dass das Halteteil zwischen Dekorteil und Relingstrebe ein U-Profil beinhaltet, das das Dekorelement umgreift.
Es kann auch vorgesehen sein, dass das Halteteil zwischen Dekorelement und Relingstrebe eine Federzunge aufweist, die eine Kraft auf das Dekorelement ausübt. Dies dient der besseren Arretierung des Dekorelements.

Es kann vorgesehen sein, dass das Halteteil zwischen Seitenwand und Dekorelement als Reiter auf der Seitenwand ausgebildet ist, der sich ganz oder teilweise über die Länge der Seitenwand erstreckt.

Es kann vorgesehen sein, dass das Halteteil zwischen Seitenwand und Dekorelement einen Anschlag aufweist, durch den die Frontblende von der Stirnseite des Dekorelements beabstandet ist.

Besonders bevorzugt ist eine Ausführungsform, bei der das Halteteil zwischen Seitenwand und Dekorelement zwei Lappen aufweist, wodurch das Halteteil zwischen Seitenwand und Dekorelement klemmend auf dem Dekorelement befestigt werden kann.

Sowohl das Halteteil zwischen Seitenwand und Dekorelement als auch das zwischen Dekorelement und Relingstrebe können einstückig ausgeführt sein.

Erfindungsgemäß ist die erste Halterung als ein Schacht ausgebildet, in welchem das Federelement angeordnet ist. Das Federelement kann als Schraubenfeder oder als Formfeder ausgebildet sein. Um ein leichtes Einführen des Dekorelements in den Schacht zu gewährleisten, kann der Schacht aus einem elastischen Material gefertigt sein oder zumindest teilweise trichterförmig ausgebildet sein. Dabei ist der Schacht mit dem Federelement einstückig gefertigt.

Das Dekorelement kann beispielsweise aus Glas, Holz transparentem Kunststoff oder anderen Materialien gefertigt sein.

Es ist vorgesehen, dass eine Wirkrichtung des Federelements einer Bewegungsrichtung der Schublade im Wesentlichen entspricht. Dadurch, dass eine in Bewegungsrichtung wirkende Feder das Fassungsvermögen der Schublade am wenigsten beeinträchtigt, kann auf diese Weise eine robuste Feder verwendet werden, was sich wiederum positiv beispielsweise auf die spielfreie Lagerung des Dekorelements auswirken kann.

Bei dem Verfahren, bei dem das Dekorelement in die ebene Seitenwand eingebracht, eingeschwenkt und letztlich arretiert wird, kann zusätzlich vorgesehen sein, dass das Halteteil am Dekorelement unter Umständen lösbar vormontiert wird. Es kann auch vorgesehen sein, dass ein weiteres Halteteil an der Seitenwand oder einer etwaigen Relingstrebe der Schublade befestigt wird.

Weitere Vorteile und Einzelheiten der Erfindung ergeben sich anhand der Figuren sowie der dazu gehörigen Figurenbeschreibung. Dabei zeigen:
- Fig. 1a: eine perspektivische Darstellung einer Schublade mit zwei montierten Dekorelementen,
- Fig. 1b: eine vergrößerte Darstellung von Fig. 1a, wobei das Halteelement zwischen Seitenwand und Dekorelement sowie das Halteelement zwischen Dekorelement und Relingstrebe sichtbar sind,
- Fig. 2a: ein zwischen einer Seitenwand und einer Relingstrebe montiertes Dekorelement,
- Fig. 2b: eine vergrößerte Darstellung von Fig. 2a, wobei die Stirnseite des Dekorelements sowie die beiden Halteteile sichtbar sind,
- Fig. 3: das Halteteil zwischen Dekorelement und Reling sowie die Öffnungen in der Reling im unmontierten Zustand,
- Fig. 4: das Halteteil zwischen Dekorelement und Relingstrebe, wobei die Haltezunge in den verbreiterten Teil der Langöffnung eingreift und
- Fig. 5: das Halteteil zwischen Dekorelement und Relingstrebe im arretierten Zustand.

Fig. 1a zeigt eine Schublade 1 mit zwei montierten Dekorelementen 3. Die Dekorelemente 3 sind zwischen den Seitenwänden 2 und den Relingstreben 6 angeordnet. Erkennbar sind auch die beiden Halterungen. Die erste Halterung 4 ist ausgeführt als ein Schachtteil mit einem Schacht. Die zweite Halterung 5 ist ausgeführt als ein Halteteil 7 zwischen Seitenwand 2 und Dekorelement 3 und ein Halteteil 7 zwischen Dekorelement 3 und Relingstrebe 6.

Fig. 1b zeigt eine vergrößerte Darstellung aus Fig. 1a, wobei das Halteteil 7 zwischen Seitenwand 2 und Dekorelement 3 und das Halteteil 7 zwischen Dekorelement 3 und Relingstrebe 6 erkennbar sind.

Fig. 2a zeigt eine Seitenwand 2 zusammen mit einer Relingstrebe 6 und einem montierten Dekorelement 3. Fig. 2b zeigt eine vergrößerte Darstellung aus Fig. 2a. Hierbei sind die Anschläge 15 am Halteteil 7 zwischen Seitenwand 2 und Dekorelement 3 erkennbar, die für eine Beabstandung zwischen Frontblende 14 und Stirnseite des Dekorelements 3 sorgen.

In Fig. 3 ist das Halteteil 7 zwischen Dekorelement 3 und Relingstrebe 6 zusammen mit dem Teil der Relingstrebe 6, das die Öffnungen10 aufweist, in vergrößerter Darstellung gezeigt. Hierbei ist eine Haltezunge 9 zu sehen, die in den verbreiterten Teil 11 einer als Langloch ausgeführten Öffnung 10 eingeführt werden kann. Mit dem federnd ausgeführten Schnappelement 12 wird die Haltezunge 9 im Langloch arretiert. Des Weiteren ist das U-Profil zu sehen, welches das Dekorelement 3 umgreift. Die Federzunge 13 übt eine Kraft auf das Dekorelement 3 aus, wodurch dieses spielfrei zwischen Seitenwand 2 und Relingstrebe 6 fixiert ist.

In Fig. 4 ist dargestellt, wie die Haltezunge 9 des Halteteils 7 zwischen Dekorelement 3 und Relingstrebe 6 in die Verbreiterung 11 der Öffnung 10 greift.

Fig. 5 zeigt das Halteteil 7 zwischen Dekorelement 3 und Relingstrebe 6 in der an der Relingstrebe 6 befestigten Position. Die Haltezunge 9 ist im Langloch 10 durch die Wirkung des Schnappelements 12 arretiert.

## Patentansprüche

1. Schublade (1) mit einer Seitenwand (2), einem Dekorelement (3), das zumindest teilweise über der Seitenwand (2) angeordnet ist, sowie einer ersten Halterung (4) zur Befestigung des Dekorelements (3) an einem ersten stirnseitigen Ende der Schublade (1) und einer zweiten Halterung (5) zur Befestigung des Dekorelements (3) an einem zweiten stirnseitigen Ende der Schublade (1), wobei die erste Halterung ein Federelement aufweist, wobei durch Kraftausübung gegen das Federelement das Dekorelement (3) in die Ebene der Seitenwand (2) einbringbar und einschwenkbar ist, und wobei durch die zweite Halterung (5) das Dekorelement (3) kraft- und/oder formschlüssig arretierbar ist, und mit einer Relingstrebe (6), wobei die zweite Halterung (5) ein Halteteil (7) zwischen Seitenwand (2) und Dekorelement (3) und ein gesondertes Halteteil (7) zwischen Dekorelement (3) und Relingstrebe (6) aufweist, wobei die erste Halterung (4) als Schacht ausgeführt ist, in dem das Federelement angeordnet ist, **dadurch gekennzeichnet, dass** der Schacht mit Federelement einstückig ausgeführt ist.

2. Schublade nach Anspruch 1, **dadurch gekennzeichnet, dass** das Halteteil (7) zwischen Dekorelement (3) und Relingstrebe (6) eine Haltezunge (9) aufweist, dass die Relingstrebe (6) wenigstens eine Ausnehmung (10) aufweist und dass durch Eingreifen der Haltezunge (9) in die Ausnehmung (10) das Halteteil (7) zwischen Dekorelement (3) und Relingstrebe (6) an der Relingstrebe (6) befestigbar ist, wobei vorzugsweise vorgesehen ist, dass die Haltezunge (9) eine Biegung um annähernd neunzig Grad oder mehr aufweist.

3. Schublade nach Anspruch 2, **dadurch gekennzeichnet, dass** die Ausnehmung (10) als Langloch ausgebildet ist, dessen Breite im Wesentlichen der Breite der Haltezunge (9) entspricht, wobei das Langloch eine Verbreiterung (11) aufweist, die durch Verschieben der Haltezunge (9) den Austritt der Haltezunge (9) aus dem Langloch erlaubt, wobei vorzugsweise vorgesehen ist, dass durch ein federnd ausgebildetes Schnappelement (12) die Haltezunge (9) in dem Langloch arretierbar ist.

4. Schublade nach wenigstens einem der Ansprüche 1 bis 3, wobei das Halteteil (7) zwischen Dekorelement (3) und Relingstrebe (6) ein U-Profil beinhaltet, das das Dekorelement (3) umgreift.

5. Schublade nach wenigstens einem der Ansprüche 1 bis 4, wobei das Halteteil (7) zwischen Dekorelement (3) und Relingstrebe (6) wenigstens eine Federzunge (13) aufweist, die eine Kraft auf das Dekorelement (3) ausübt.

6. Schublade nach wenigstens einem der Ansprüche 1 bis 5, wobei das Halteteil (7) zwischen Seitenwand (2) und Dekorelement (3) als Reiter auf der Seitenwand (2) ausgebildet ist, der sich ganz oder teilweise über die Länge der Seitenwand (2) erstreckt.

7. Schublade nach wenigstens einem der Ansprüche 1 bis 6 mit einer Frontblende (14), wobei das Halteteil (7) zwischen Seitenwand (2) und Dekorelement (6) einen Anschlag (15) aufweist, durch den die Frontblende (14) von der Stirnseite des Dekorelements (3) beabstandet ist.

8. Schublade nach wenigstens einem der Ansprüche 1 bis 7, wobei das Halteteil (7) zwischen Seitenwand (2) und Dekorelement (3) wenigstens zwei Lappen (16) aufweist, sodass das Halteteil (7) zwischen Seitenwand und Dekorelement (3) klemmend auf dem Dekorelement (3) befestigbar ist.

9. Schublade nach wenigstens einem der Ansprüche 1 bis 8, wobei das Halteteil (7) zwischen Seitenwand (2) und Dekorelement (3) und/oder das Halteteil (7) zwischen Dekorelement (3) und Relingstrebe (6) einstückig ausgeführt ist.

10. Schublade nach einem der Ansprüche 1 bis 9, wobei das Federelement als Formfeder im Schacht ausgebildet ist.

11. Schublade nach wenigstens einem der Ansprüche 1 bis 10, wobei der Schacht zumindest teilweise trichterförmig ausgebildet ist.

12. Schublade nach wenigstens einem der Ansprüche 1 bis 11, wobei das Dekorelement aus Glas, Holz oder transparentem Kunststoff gefertigt ist.

13. Schublade nach wenigstens einem der Ansprüche 1 bis 12, **dadurch gekennzeichnet, dass** eine Wirkrichtung des Federelements einer Bewegungsrichtung der Schublade (1) im Wesentlichen entspricht.

14. Verfahren zur Montage eines Dekorelements (3) an einer Schublade (1) nach einem der Ansprüche 1 bis 13, wobei die Schublade (1) eine Seitenwand (2) und eine Halterung (4) mit einem Federelement aufweist, **gekennzeichnet durch** die folgenden Schritte:
- das Dekorelement (3) wird gegen die Wirkung des Federelements teilweise in die Ebene der Seitenwand (2) eingebracht,
- das Dekorelement (3) wird vollständig in die Ebene der Seitenwand (2) eingeschwenkt und
- durch Wirken der Kraft des Federelements wird das Dekorelement (3) in der montierten Position arretiert.

15. Verfahren nach Anspruch 14, **dadurch gekennzeichnet, dass** ein Halteteil (7) am Dekorelement, unter Umständen lösbar, vormontiert wird, wobei vorzugsweise vorgesehen ist, dass ein Halteteil (7) an der Seitenwand (2) oder an der Relingstrebe (6) der Schublade (1) befestigt wird.

## Claims

1. A drawer (1) having a sidewall (2), a decorative element (3) arranged at least partially above the sidewall (2), a first holding device (4) for fixing the decorative element (3) on a first front-sided end of the drawer (1), a second holding device (5) for fixing the decorative element (3) on a second front-sided end of the drawer (1), the first holding device (4) including a spring element, wherein by applying a force against the spring element, the decorative element (3) can be brought and pivoted into the plane of the sidewall (2), and wherein by the second holding device (5), the decorative element (3) can be arrested in a force-locking and/or in a form-locking manner, and with a railing strut (6), the second holding device (5) including a holding portion (7) between the sidewall (2) and the decorative element (3) and a separate holding portion (7) between the decorative element (3) and the railing strut (6), wherein the first holding device (4) is configured as a chamber in which the spring element is arranged, **characterized in that** the chamber and the spring element have an integral one-piece configuration.

2. The drawer according to claim 1, **characterized in that** the holding portion (7) between the decorative element (3) and the railing strut (6) includes a holding tongue (9), the railing strut (6) having at least one recess (10) and the holding portion (7) between the decorative element (3) and the railing strut (6) can be fixed to the railing strut (6) by the holding tongue (9) engaging the recess (10), wherein it is preferably provided that the holding tongue (9) has a bending about approximately ninety degrees or more.

3. The drawer according to claim 2, **characterized in that** the recess (10) is in the form of an elongated hole, the width of which corresponding substantially to a width of the holding tongue (9), wherein the elongated hole includes a broadening (11) configured to permit the release of the holding tongue (9) from the elongated hole by a displacement of the holding tongue (9), wherein it is preferably provided that the holding tongue (9) can be arrested in the elongated hole by a resilient snapping element (12).

4. The drawer according to at least one of the claims 1 to 3, wherein the holding portion (7) between the decorative element (3) and the railing strut (6) includes a U-shaped profile embracing the decorative element (3).

5. The drawer according to at least one of the claims 1 to 4, wherein the holding portion (7) between the decorative element (3) and the railing strut (3) includes at least one spring tongue (13) applying a force to the decorative element (3).

6. The drawer according to at least one of the claims 1 to 5, wherein the holding portion (7) between the sidewall (2) and the decorative element (3) is formed as a slider on the sidewall (2), the slider (2) extending entirely or partially over the length of the sidewall (2).

7. The drawer according to at least one of the claims 1 to 6 having a front panel (14), wherein the holding portion (7) between the sidewall (2) and the decorative element (6) includes an abutment (15) by which the front panel (14) is spaced from the front face of the decorative element (3).

8. The drawer according to at least one of the claims 1 to 7, wherein the holding portion (7) between the sidewall (2) and the decorative element (3) includes at least two tabs (16), so that the holding portion (7) between the sidewall (2) and the decorative element (3) can be fixed on the decorative element (3) in a clamping manner.

9. The drawer according to at least one of the claims 1 to 8, wherein the holding portion (7) between the sidewall (2) and the decorative element (3) and/or the holding portion (7) between the decorative element (3) and the railing strut (6) have an integral one-piece configuration.

10. The drawer according to at least one of the claims 1 to 9, wherein the spring element is configured as a form spring arranged in the chamber.

11. The drawer according to at least one of the claims 1 to 10, wherein the chamber is at least partially funnel-shaped.

12. The drawer according to at least one of the claims 1 to 11, wherein the decorative element is made of glass, wood or transparent plastic.

13. The drawer according to at least one of the claims 1 to 12, **characterized in that** an operating direction of the spring element corresponds substantially to a movement direction of the drawer (1).

14. A method for mounting a decorative element (3) to a drawer (1) according to one of the claims 1 to 13, the drawer (1) including a sidewall (2) and a holding device (4) having a spring element, **characterized by** the following steps:
- the decorative element (3) is partially brought into the plane of the sidewall (2) against the action of the spring element,
- the decorative element (3) is entirely pivoted into the plane of the sidewall (2),
- the decorative element (3) is arrested in the mounted position by the action of the spring element.

15. The method according to claim 14, **characterized in that** a holding portion (7) is pre-mounted to the decorative element (3), possibly in a releasable manner, wherein it is preferably provided that a holding portion (7) is fixed to the sidewall (2) or to the railing strut (6) of the drawer (1).

## Revendications

1. Tiroir (1) avec une paroi latérale (2), un élément décoratif (3), qui est disposé au moins en partie par-dessus la paroi latérale (2), ainsi qu'une première fixation (4) pour fixer l'élément décoratif (3) à une première extrémité de côté frontal du tiroir (1) et une deuxième fixation (5) pour fixer l'élément décoratif (3) à une deuxième extrémité de côté frontal du tiroir (1), dans lequel la première fixation présente un élément de ressort, dans lequel l'élément décoratif (3) peut être introduit et rentré par pivotement dans le plan de la paroi latérale (2) en exerçant une force à l'encontre de l'élément de ressort, et dans lequel l'élément décoratif (3) peut être arrêté à force et/ou par complémentarité de forme par la deuxième fixation (5), et avec une entretoise de rehausse latérale (6), dans lequel la deuxième fixation (5) présente une partie de maintien (7) entre la paroi latérale (2) et l'élément décoratif (3) et une partie de maintien (7) séparée entre l'élément décoratif (3) et l'entretoise de rehausse latérale (6), dans lequel la première fixation (4) est réalisée en tant que compartiment dans lequel l'élément de ressort est disposé, **caractérisé en ce que** le compartiment est réalisé d'un seul tenant avec l'élément de ressort.

2. Tiroir selon la revendication 1, **caractérisé en ce que** la partie de maintien (7) présente entre l'élément décoratif (3) et l'entretoise de rehausse latérale (6) une languette de maintien (9), que l'entretoise de rehausse latérale (6) présente au moins un évidement (10), et que la partie de maintien (7) peut être fixée entre l'élément décoratif (3) et l'entretoise de rehausse latérale (6) à l'entretoise de rehausse latérale (6) par la prise de la languette de maintien (9) avec l'évidement (10), dans lequel il est prévu de préférence que la languette de maintien (9) présente un cintrage de quatre-vingt-dix degrés approximativement ou plus.

3. Tiroir selon la revendication 2, **caractérisé en ce que** l'évidement (10) est réalisé en tant que trou oblong, dont la largeur correspond sensiblement à la largeur de la languette de maintien (9), dans lequel le trou oblong présente un élargissement (11), qui permet par le coulissement de la languette de maintien (9) la sortie de la languette de maintien (9) hors du trou oblong, dans lequel il est prévu de préférence que la languette de maintien (9) puisse être arrêtée dans le trou oblong par un élément à déclic (12) réalisé sur ressorts.

4. Tiroir selon au moins l'une quelconque des revendications 1 à 3, dans lequel la partie de maintien (7) renferme entre l'élément décoratif (3) et l'entretoise de rehausse latérale (6) un profil en U, qui entoure l'élément décoratif (3).

5. Tiroir selon au moins l'une quelconque des revendications 1 à 4, dans lequel la partie de maintien (7) présente entre l'élément décoratif (3) et l'entretoise de rehausse latérale (6) au moins une languette de ressort (13), qui exerce une force sur l'élément décoratif (3).

6. Tiroir selon au moins l'une quelconque des revendications 1 à 5, dans lequel la partie de maintien (7) est réalisée entre la paroi latérale (2) et l'élément décoratif (3) en tant que cavalier sur la paroi latérale (2), qui s'étend en totalité ou en partie sur la longueur de la paroi latérale (2).

7. Tiroir selon au moins l'une quelconque des revendications 1 à 6 avec un panneau frontal (14), dans lequel la partie de maintien (7) présente entre la paroi latérale (2) et l'élément décoratif (6) une butée (15), par laquelle le panneau frontal (14) est tenu à distance du côté frontal de l'élément décoratif (3).

8. Tiroir selon au moins l'une quelconque des revendications 1 à 7, dans lequel la partie de maintien (7) présente entre la paroi latérale (2) et l'élément décoratif (3) au moins deux pattes (16) si bien que la partie de maintien (7) peut être fixée sur l'élément décoratif (3) par serrage entre la paroi latérale et l'élément décoratif (3).

9. Tiroir selon au moins l'une quelconque des revendications 1 à 8, dans lequel la partie de maintien (7) est réalisée d'un seul tenant entre la paroi latérale (2) et l'élément décoratif (3) et/ou la partie de maintien (7) est réalisée d'un seul tenant entre l'élément décoratif (3) et l'entretoise de rehausse latérale (6).

10. Tiroir selon l'une quelconque des revendications 1 à 9, dans lequel l'élément de ressort est réalisé en tant que ressort façonné dans le compartiment.

11. Tiroir selon au moins l'une quelconque des revendications 1 à 10, dans lequel le compartiment est réalisé au moins en partie en forme d'entonnoir.

12. Tiroir selon au moins l'une quelconque des revendications 1 à 11, dans lequel l'élément décoratif est produit à partir de verre, de bois ou d'une matière plastique transparente.

13. Tiroir selon au moins l'une quelconque des revendications 1 à 12, **caractérisé en ce qu'**un sens d'action de l'élément de ressort correspond sensiblement à un sens de déplacement du tiroir (1).

14. Procédé pour le montage d'un élément décoratif (3) sur un tiroir (1) selon l'une quelconque des revendications 1 à 13, dans lequel le tiroir (1) présente une paroi latérale (2) et une fixation (4) avec un élément de ressort, **caractérisé par** les étapes suivantes :
- l'élément décoratif (3) est introduit en partie dans le plan de la paroi latérale (2) à l'encontre de l'action de l'élément de ressort,
- l'élément décoratif (3) est rentré par pivotement en totalité dans le plan de la paroi latérale (2), et
- l'élément décoratif (3) est arrêté dans la position montée par l'action de la force de l'élément de ressort.

15. Procédé selon la revendication 14, **caractérisé en ce qu'**une partie de maintien (7) est montée au préalable sur l'élément décoratif de manière amovible en cas de besoin, dans lequel il est prévu de préférence qu'une partie de maintien (7) est fixée à la paroi latérale (2) ou à l'entretoise de rehausse latérale (6) du tiroir (1).
